# EUROPÄISCHE PATENTSCHRIFT

(11) **EP 2 742 824 B1**
(45) Veröffentlichungstag und Bekanntmachung des Hinweises auf die Patenterteilung: **09.03.2016**
(21) Anmeldenummer: 13197355.4
(22) Anmeldetag: 16.12.2013
(51) Int. Cl.: A47B 1/03

(54) **Möbelbeschlag**
Furniture fitting
Armature de meuble

(30) Priorität: 17.12.2012 AT 505932012
(43) Veröffentlichungstag der Anmeldung: 18.06.2014
(73) Patentinhaber: TEAM 7 Natürlich Wohnen GmbH, 4910 Ried im Innkreis (AT)
(72) Erfinder: Emprechtinger, Georg, 4910 Ried im Innkreis (AT)
(74) Vertreter: Wildhack & Jellinek

(56) Entgegenhaltungen:
- AT-A4- 508 351
- AT-A4- 509 701

## Beschreibung

Die Erfindung betrifft einen Möbelbeschlag gemäß dem Oberbegriff des Patentanspruches 1 sowie ein Möbelstück gemäß dem Oberbegriff des Patentanspruches 8.

Möbelbeschläge für diesen Zweck sind in Vielfalt bekannt, z.B. aus den AT508351A4.

Ziel der Erfindung ist die Erstellung eines Möbelbeschlages für eine Zusatzplatte, die zwei verschwenkbare Plattenteile besitzt und in vielfältiger Weise einsetzbar sein soll. Eine derartige Zusatzplatte kann zur Verlängerung von Tischplatten eingesetzt werden oder auch aus Kästen oder Wandverbauten ausziehbar sein oder als ausziehbare Verlängerung von Arbeitsplatten eingesetzt werde. In jedem Fall ist es wichtig, dass der Beschlag einfach aufgebaut und leichtgängig betätigt werden kann und dass die Anordnung einer einen derartigen Möbelbeschlag aufweisenden Zusatzplatte in einem Möbelstück konstruktiv einfach ist und eine Bedienung bequem erfolgen kann.

Erfindungsgemäß ist ein Möbelbeschlag der eingangs genannten Art, mit dem diese Ziele erreicht werden, dadurch gekennzeichnet, dass der Möbelbeschlag einen U-förmig geformten Schwenkteil mit einem kürzeren Schenkel und einem längeren Schenkel umfasst, wobei der längere Schenkel in seinem mittleren Bereich, vorzugsweise in einer Verbindungsstelle, oder über einen Verbindungsteil, vorzugsweise eine Verbindungsstange, drehfest mit einem Lenkhebel verbunden ist, an dessen freiem Ende eine Lenkstange angelenkt ist, an deren anderen Endbereich in einem Anlenkpunkt ein Traglenker angelenkt ist, dass im Anlenkpunkt des Traglenkers an der Lenkstange ein Stützlenker schwenkbar angelenkt ist, und dass in dem jeweiligen freien Endbereich des Stützlenkers und/oder im Endbereich des kürzeren Schenkels und/oder im Endbereich des längeren Schenkels jeweils ein Lagerteil, z.B. ein Lagerzapfen oder eine Lagerausnehmung, zur schwenkbaren Verbindung mit einem an einem Plattenteil befestigbaren Tragteil ausgebildet oder an diesem Lagerteil der Tragteil angelenkt ist. Mit einem derartigen Beschlag können die gewünschten Hebe- und Senkbewegungen bzw. Verstellbewegungen der beiden Plattenteile einer Zusatzplatte leichtgängig vollführt werden und es wird eine exakte Endstellung der Zusatzplatte sowohl bei in einer Ebene in Offenstellung ausgerichteten Plattenteilen als auch in eingeschwenkter Stellung bei übereinander gelagerten Plattenteilen der Zusatzplatte ermöglicht.

Ein Möbelstück, insbesondere Tisch, Kasten oder Arbeitsplatte, mit einem ersten und einem zweiten, gemeinsam eine Zusatzplatte ausbildenden Plattenteil, ist erfindungsgemäß dadurch gekennzeichnet, dass die Plattenteile mit einem erfindungsgemäßen Möbelbeschlag aufschwenkbar und zusammenlegbar verbunden sind.

Die drehfeste Verbindung des längeren Schenkels mit dem Lenkhebel kann beispielsweise durch Verschweißen der beiden Bauteile erfolgen. Es kann aber auch vorgesehen sein, dass die beiden Bauteile auf einer gemeinsamen Lager- bzw. Schwenkwelle aufgesetzt und an dieser beispielsweise formschlüssig und/oder durch Schweißen befestigt sind. Diese Schwenkwelle kann sich senkrecht zu der Ebene erstrecken, die von dem Lenkhebel und vom längeren Schenkel des Schwenkteils aufgespannt wird.

Der Lenkhebel ist vorteilhaft auf die Basis des U-förmigen Beschlages hin gerichtet und schließt mit dem längeren Schenkel des Schwenkteiles einen Winkel von etwa 20 bis 40° ein.

Von Vorteil ist es, wenn im Anlenkpunkt des Traglenkers an der Lenkstange ein Stützlenker schwenkbar angelenkt ist. Der Stützlenker ist schwenkbar an der Lenkstange angelenkt und wird bei Verschwenken des von dem längeren Schenkel abgestützten Plattenteils von diesem mit bewegt bzw. in Montagestellung angehoben und zwar in eine im Wesentlichen parallelen Stellung bezogen auf den längeren Schenkel des Schwenkteiles. Der längere Schenkel und der Stützteil sind Teil einer Art Lenkerparallelogramm, das bei Verdrehung des Schwenkteiles und des mit dem längeren Schenkel drehfest verbundenen Lenkhebels den Plattenteil anhebt oder absenkt.

Von Vorteil ist es, wenn in dem jeweiligen freien Endbereich des Stützlenkers und/oder im Endbereich des kürzeren Schenkels und/oder im Endbereich des längeren Schenkels jeweils ein Lagerteil, z.B. ein Lagerzapfen oder eine Lagerausnehmung, zur schwenkbaren Verbindung mit einem an einem Plattenteil befestigbaren Tragteil ausgebildet oder an diesem Lagerteil ein Tragteil angelenkt ist. Damit werden die jeweiligen Bauteile des Beschlages mit den Plattenteilen einfach und leichtgängig verbunden. Wenn der freie Endbereich des Traglenkers an einem Traglager angelenkt ist oder eine Ausnehmung zur schwenkbaren Lagerung des Traglenkers an einem möbelseitigen Träger aufweist, ist der Beschlag einfach aufgebaut bzw. kann rasch und einfach mit einem Möbelteil, einem Träger eines Möbels oder einer Tragwange eines Tisches verbunden werden.

Bei den Bauteilen bzw. Lenkern handelt es sich um flache, aus Metall oder Kunststoff gebildete Profilstangen, die in ein und derselbe Ebene zueinander verschwenkbar sind. Das heißt, dass die einzelnen Anlenkpunkte der miteinander verbundenen Bauteile des Beschlages nur in dieser Ebene oder parallel dazu exakt zueinander bewegbar sind. Für die Praxis bzw. Montagestellung bedeutet dies, dass diese Ebene senkrecht zur Ebene der Stoßfuge der beiden Plattenteile in ihrer Offenstellung verläuft, in der die Plattenteile fluchtend zueinander ausgerichtet sind. Diese Ebene steht üblicherweise auch senkrecht zu der Bewegungsrichtung, in der die Zusatzplatte aus einem Möbelstück herausgezogen bzw. in dieses eingeschoben werden kann.

Für die Bedienung und die Bewegungsgeometrie hat es sich als vorteilhaft erwiesen, wenn der Traglenker und/oder der Lenkhebel kürzer als der kürzere Schenkel des Schwenkteiles sind und/oder wenn der dem Lenkhebel nahe Endbereich der Lenkstange auf diesen zu abgebogen ausgebildet ist.

Für die Verstellung der Zusatzplatte durch eine Betätigung des Schwenkteils ist es von Vorteil, wenn im mittleren Bereich des längeren Schenkels, insbesondere in der oder nahe der Verbindungsstelle des längeren Schenkels mit dem Lenkhebel, eine Schwenkwelle und/oder ein Lager- oder Ansatzstück, z.B. ein Formteil, zur Lagerung des Schwenkteils, vorzugsweise an einem möbelseitigen Träger, und/oder für die Befestigung eines Drehantriebes, z.B. eines Handgriffes, Drehmotors oder Drehgestänges, drehfest befestigt, z.B. angeschweißt und/oder formschlüssig verbunden, ist, und/oder wenn ein Stellantrieb, z.B. eine Stellstange, drehfest mit dem längeren Schenkel und/oder dem Lenkhebel und/oder der Schwenkwelle verbunden ist. Die Verdrehung des Schwenkteiles erfolgt exakt bei einer Verdrehung der Lager- bzw. Schwenkwelle und kann auch mit einem Drehantrieb vorgenommen oder unterstützt werden. Die Art und Weise, wie der Schwenkteil bzw. der längere Schenkel verdreht werden kann, kann in unterschiedlicher Weise, z.B. angepasst an die jeweilige Konstruktion eines Tisches, erfolgen.

Leichtgängig im Betrieb wird ein Möbelbeschlag, wenn die Verbindungsstelle des Schwenkhebels mit dem Lenkhebel bzw. der Anschluss oder die Befestigung der Schwenkwelle bzw. des Lager- oder Ansatzstückes im Bereich von 30 bis 45% der Länge des längeren Schenkels, gemessen vom freien Ende dieses Schenkels, liegt.

Ein einfacher Aufbau ergibt sich, wenn der Schwenkteil im Bereich oder dicht an seiner Verbindungsstelle mit der Schwenkwelle drehfest verbunden oder verbindbar ist.

Für einen Benutzer wird eine Betätigung des Möbelbeschlages zur Verstellung bzw. zum Ein- und Ausschwenken der beiden Plattenteile einfach und leichtgängig, wenn mit der Schwenkwelle eine Stellhilfe verbunden ist, die eine Stellnuss und zumindest einen Kraftspeicher besitzt, wenn die Stellnuss mit der Schwenkwelle drehfest verbunden oder verbindbar ist, und wenn die Kraftspeicher eine Verdrehung der Schwenkwelle in ihre jeweilige Drehrichtung unterstützen oder federnd abdämpfen. Mit den Kraftspeichern wird bei einfachem Aufbau des Beschlages das Ausschwenken kraftmäßig unterstützt. Beim Einschwenken der Plattenteile wird die Bewegung gedämpft und der Kraftspeicher speichert die Kraft zur Unterstützung der nächstfolgenden Ausschwenkbewegung. Zweckmäßig ist es, wenn die Schwenkwelle und/oder die Stellnuss in einem Lager, vorzugsweise einer Lagerplatte der Stellhilfe, gelagert ist und/oder wenn die Führungen der Stellnuss in Form von Führungskurven für den jeweiligen Druckgeber der beiden Kraftspeicher ausgebildet sind.

Konstruktiv einfach und leicht bedienbar wird der Möbelbeschlag, wenn das Lager auf einer Trägereinheit eines Möbelgestells gelagert bzw. befestigt ist, wobei die Kraftspeicher auf dem Lager und/oder auf der Trägereinheit verschwenkbar gelagert sind.

Zur Abstimmung der Bewegung ist es vorteilhaft, wenn zumindest eine der beiden den Druckgebern zugewandten Anlageflächen der Führungen der Stellnuss die Form einer Ausbuchtung besitzt, gegen welche der jeweilige Druckgeber bei Verschwenken der Stellnuss anlegbar bzw. andrückbar ist.

Eine gute Unterstützung bei der Verstellung der Plattenteile ergibt sich, wenn die Druckgeber in unbelasteter Stellung aus den Kraftspeichern ausgefahren sind und bei Belastung gegen die Kraft des jeweiligen Kraftspeichers in diesen einfahrbar oder eindrückbar sind und damit der jeweilige Kraftspeicher aufladbar ist, wobei beim Aufladen' die Verdrehung der Stellnuss und das Einschwenken der Plattenteile, gedämpft und beim Entladen die Verdrehung der Stellnuss und das Ausschwenken der Plattenteile kraftunterstützt wird. Die Kraftspeicher können die Plattenteile im Zuge der Endabschnitte ihrer Verstellbewegungen abfedern.

Von Vorteil ist es für eine in einem Möbelstück anzuordnende Zusatzplatte, wenn vorgesehen ist, dass jeder Schenkel des U-förmigen Schwenkteils an der Unterseite von jeweils einem der Plattenteile schwenkbar angelenkt ist und in Offenstellung der Zusatzplatte bzw. bei Ausrichtung der beiden Plattenteile in einer Ebene die Anlenkpunkte der jeweiligen Schenkel des Schwenkteiles der Stossfuge zwischen den beiden Plattenteilen näher liegen als den Randkanten der jeweiligen Plattenteile. Durch diese Befestigung der Bauteile des Möbelbeschlages an den Plattenteilen kann erreicht werden, dass die Plattenteile in Offenstellung der Zusatzplatte passgenau mit einer Stoßfuge aneinander anliegen und bei eingeschwenkter Zusatzplatte die beiden Plattenteile übereinander derart angeordnet sind, dass sie bei Einschwenken in einen Aufnahmeraum ein vorgegebenes Höhenniveau nicht überschreiten, jedoch trotzdem leichtgängig ein- und ausschwenkbar sind.

Bedienungsmäßig von Vorteil ist es, wenn das freie Ende des Stützlenkers in dem der Randkante des ersten Plattenteils näher liegenden Bereich dieses Plattenteiles schwenkbar angelenkt ist, an welchem Plattenteil auch der Endbereich des längeren Schenkels des U-förmigen Schwenkteiles angelenkt ist. Durch die nach Art eines Lenkerparallelogramms funktionierende Anordnung eines Stützlenkers wird erreicht, dass der Randbereich des von dem Stützlenker abgestützten Plattenteiles über im Randbereich befindliche Stützteile bzw. Auflageteile oder Rahmenteile des Möbelstückes, insbesondere eines Tisches, anhebbar und in den Aufnahmeraum absenkbar ist, der für die Aufnahme der übereinander angeordneten Plattenteile vorgesehen ist.

Ferner ist es vorteilhaft, wenn der zweite Plattenteil, an dem der Entbereich des kürzeren Schenkels des Schwenkteils angelenkt ist, vorzugsweise seitlich abgehende oder parallel zur Ausziehrichtung oder parallel zur Stoßfuge ausgerichtete, Führungselemente, z.B. seitlich abstehende Rollen oder auskragende Führungszapfen, trägt. Durch die Anordnung von Führungselementen wird eine exakte Führung des am kürzeren Schenkel des Schwenkteils angelenkten Plattenteiles erreicht, der bei Verschwenken des Schwenkteils mit seinem Randkantenbereich über die sich dort befindlichen Stütz- und/oder Auflageteile mit seinem Randkantenbereich angehoben und in den für die übereinander liegenden Platten vorgesehenen Aufnahmeraum abgesenkt werden kann. Dies ist insbesondere dann von Vorteil, wenn im Bereich der Randkante der beiden Plattenteile jeweils ein nach unten ragender Vorsprung ausgebildet ist, der allenfalls an die bei einem Tisch oder bei einer Arbeitsplatte vorgesehene, nach unten ragende Randabdeckung angepasst bzw. diese nach unten verlängernd ausgebildet ist.

Die Führungselemente sind in Trägern ausgebildet, die Ausnehmungen oder Auflagen besitzen und damit eine entsprechende Führung des zweiten Plattenteiles beim Aus- und Einfahren übernehmen können.

Für eine exakte Verstellung einer Zusatzplatte kann vorgesehen sein, dass die beiden Plattenteile miteinander mit zumindest zwei parallel zueinander ausgerichteten Möbelbeschlägen verbunden sind, wobei die Schwenkteile oder die jeweiligen Verbindungsstellen des Schwenkteils mit dem Lenkhebel von jeweils nebeneinander liegenden Beschlägen miteinander drehfest über einen eine Schwenkwelle ausbildenden Verbindungsteil, z.B. über eine Stange oder ein Rohr, oder über die gegebenenfalls mit dem Schwenkteil von nur einem der beiden Möbelbeschläge verbundene Schwenkwelle verbunden sind. Die Schwenkwelle kann in diesem Fall mit den Schwenkhebeln bzw. den Verbindungsstellen von Schwenkhebeln und Lenkhebel sämtlicher Beschläge drehfest verbunden sein, sodass bei einer Verdrehung der Schwenkwelle gleichzeitig alle mit ihr verbundenen Schwenkteile verdreht werden können, womit die gegenseitige Lage der beiden Plattenteile zueinander in jedem Abschnitt ihres Verschwenkweges exakt definiert bleibt.

Die drehfeste Verbindung der Schwenkwelle mit dem Schwenkteil kann in vielfältiger Weise erfolgen, beispielsweise durch Schweißen und/oder Formschluss.

Es kann auch vorgesehen sein, dass der Verbindungsteil als Schwenkwelle und/oder Ansatz- oder Anschlussstück fungiert bzw. ausgebildet ist und/oder dass die Schwenkwelle bzw. der Verbindungsteil einen Ansatzteil trägt, wobei die Schwenkwelle und/oder der Verbindungsteil und/oder das Ansatzstück gegebenenfalls mit einem Drehantrieb oder einem Antriebsteil verbunden sind und/oder der Schwenkteil mittels der Schwenkwelle und/oder mittels des Verbindungsteiles auf dem Träger des Möbelstückes verschwenkbar gelagert ist.

Die Schwenkteile bzw. die Schwenkwelle bzw. die Verbindungsteile und die Ansatzstücke können als Einzelteile vorliegen, die beim Zusammenbau des Möbelbeschlages miteinander drehfest verbunden werden. Von Vorteil ist es, wenn zumindest einer dieser Teile eine Verbindung mit einem Stell- bzw. Drehantrieb zulässt. Ein derartiger Drehantrieb kann beispielsweise ein Elektromotor sein oder auch ein mechanischer oder händisch zu betätigender Antrieb, z.B. eine Stellstange. Durch eine händische oder motorische Verdrehung der Schwenkwelle bzw. des Ansatzstückes oder des Verbindungsteiles ist es möglich, den Schwenkteil derart zu verdrehen, dass ein Aus- oder Einschwenken der beiden die Zusatzplatte ausbildenden Plattenteile erfolgt. Die Schwenkwelle bzw. der Verbindungsteil können den Schwenkteil tragen und bei ihrer Verdrehung rotieren.

Von Vorteil ist es, wenn das Möbelstück zumindest einen, vorzugsweise zwei parallel ausgerichtete, Träger aufweist, auf dem bzw. denen die Schwenkwelle und/oder der Verbindungsteil gelagert sind, wobei die Zusatzplatte gegebenenfalls mit dem Träger aus dem bzw. in das Möbelstück herausziehbar bzw. einschiebbar gelagert ist. Die beiden Träger verlaufen vorteilhafterweise in parallelen Ebenen, die senkrecht zur Längsachse der Schwenkwelle stehen, insbesondere jedoch parallel zu der Ebene liegen, in der die einzelnen Bauteile des Möbelbeschlages zueinander gelenkig verstellbar sind.

Aus Platzgründen ist es von Vorteil, wenn als Kraftspeicher Spiraldruckfedern, Stoßdämpfer, Gasdruckfedern oder Gasdruckspeicher oder Gas- oder Öldruckdämpfer oder Hydraulikbremsen vorgesehen sind. Durch diese Ausbildung des Möbelbeschlages wird es möglich, dass der am Endbereich des kürzeren Schenkels des Schwenkteils angelenkte Plattenteil in seinem Randbereich angehoben und gleichzeitig nach innen unten verstellt wird und nach dieser Bewegung bzw. nachdem der Randbereich die Außenkante bzw. -begrenzung des Aufnahmeraumes für die Aufnahme der beiden Plattenteile überquert hat, in seine Stellung unterhalb des anderen Plattenteiles gedämpft eingefahren werden kann.

Platzsparend ist es, wenn der Innenabstand der beiden Schenkel des U-förmigen Schwenkteils größer ist als die Dicke des der Stoßfuge nahen Bereiches des mit dem kürzeren Schenkel verbundenen zweiten Plattenteils, da der zweite Plattenteil in den U-förmigen Schwenkteil beim Einfahren der Zusatzplatte eingeschwenkt werden kann.

Ein einfacher Aufbau ergibt sich, wenn die Traglager, an denen der Stützteil und die beiden Schenkel schwenkbar gelagert sind, an der Unterseite der Plattenteile befestigt sind.

Von Vorteil ist es des weiteren, wenn bei zwei oder mehr nebeneinander an einer Zusatzplatte befestigten Möbelbeschlägen die Schwenklenker der Beschläge über die Schwenkwelle und/oder den Verbindungsteil drehfest miteinander verbunden sind, wobei der die Lager- bzw. Schwenkwelle darstellende Verbindungsteil auf dem oder den Träger(n) verdrehbar gelagert ist und gegebenenfalls ein Endbereich des Verbindungsteiles mit einem Handgriff oder einer Betätigungseinrichtung, z.B. einem Drehantrieb oder -motor, verbunden ist. Damit wird eine exakte und einfach durchführbare Verschwenkung der Zusatzplatte erreicht.

Ein stabiler Aufbau ergibt sich, wenn ein Ende der Schwenkwelle auf zumindest einem Träger abgestützt ist, der mit zumindest einem Standbein versehen und relativ zu einem Möbelstück, vorzugsweise einer Tisch- oder Arbeitsplatte, verstellbar ist, wobei gegebenenfalls das andere Ende der Schwenkwelle auf einem unterhalb dem Niveau der Tischplatte gelegenen, weiteren, vom Möbelstück oder der Tisch- oder Arbeitsplatte getragenen, vorzugsweise relativ gegenüber diesem Träger verstellbaren bzw. entfernbaren, Träger gelagert ist.

Ein einfacher Aufbau ergibt sich, wenn der Traglenker am Träger oder an einem am Träger befestigten Lagerzapfen angelenkt ist. Die beiden Träger, zwischen denen die Zusatzplatte verschwenkbar ist bzw. die den Aufnahmeraum seitlich begrenzen, behalten während der Auseinanderbewegung der Tischplattenteile zur Freigabe des Aufnahmeraumes ihren gegenseitigen Abstand bei.

Ein leichtgängiger Möbelbeschlag zur Betätigung der Zusatzplatte ergibt sich, wenn mit der Verbindungsstelle und/oder dem Mittenbereich des längeren Schenkels des Schwenkhebels und/oder dem Ansatzstück und/oder dem Lenkhebel und/oder der Schwenkwelle des Schwenkteils und/oder dem Verbindungsteil eine am Träger befestigte Stelleinheit verbunden ist, die die Verschwenkung der Plattenteile, insbesondere zu Beginn und am Ende ihrer Schwenkbewegungen, bzw. die Schwenkbewegung des Schwenkteiles über einen Abschnitt der jeweiligen Schwenkbewegung im Uhrzeigersinn und/oder gegen den Uhrzeigersinn unterstützt oder dämpft, wobei beim Aufladen die Verdrehung der Stellnuss und das Einschwenken der Plattenteile gedämpft und beim Entladen die Verdrehung der Stellnuss und das Ausschwenken der Plattenteile kraftunterstützt wird. Damit können auch massive Zusatzplatten ohne große Kraftanstrengung verschwenkt werden.

Für eine leichtgängige Bedienung ist es von Vorteil, wenn bei parallel ausgerichteten Plattenteilen der längere Schenkel des Schwenkteils einen Winkel von 5 bis 20° mit der Oberfläche der Plattenteile einschleßt und/oder wenn der Schwenkteil um einen Winkel von 150 bis 170° um die Verbindungsstdle bzw. das Lager der Lager- bzw. Schwenkwelle verschwenkbar ist und/oder wenn der Traglenker bei parallel ausgerichteten Plattenteilen in Richtung Stoßfuge nach innen unten und bei übereinanderliegenden Plattenteilen zu der nächstliegenden Randkante hin nach unten gerichtet verläuft.

Die Bedienbarkeit der Zusatzplatte wird optimiert, wenn vorgesehen ist, dass bei parallel ausgerichteten Plattenteilen und bei Verdrehung des Schwenkteiles um seine Verbindungsstelle bzw. bei einer Verdrehung der Schwenkwelle, wobei sich der Endbereich des längeren Schenkels in Richtung auf die Stoßfuge bewegt, die Randkante des zweiten Plattenteiles anhebbar und dieser mit der Führung geführt in Richtung auf die Stoßfuge verschiebbar und dabei mit seinem der Stoßfuge nahen Randbereich absenkbar und in den von den beiden Schenkeln begrenzten Raum des Schwenkteiles einführbar ist, wobei gleichzeitig der erste Plattenteil anhebbar und über die eingeschwenkte zweite Platte verlagerbar ist.

Für die Bedienung ist es von Vorteil, wenn bei übereinanderliegenden Platten, wobei die erste Platte oberhalb der zweiten Platte liegt, bei Verdrehung des Schwenkteiles um seine Verbindungsstelle bzw. um die Achse der Schwenkwelle in eine Drehrichtung, bei der sich der Endbereich des längeren Schenkels von der Stoßfuge fortbewegt, die Randkante der zweiten Platte anhebbar und gleichzeitig der stoßfugenferne Bereich der ersten Platte vom Stützlenker abgestützt ist, und wenn bei Verschwenkung des Schwenklenkers in eine Richtung bei der sich der Endbereich des längeren Schenkels in Richtung der Randkante der ersten Platte bewegt, die erste Platte mit dem längeren Schenkel anhebbar und vom Stützlenker abgestützt in Richtung der Randkante verlagerbar ist.

Die Exaktheit des Verschwenkens der Plattenteile der Zusatzplatte und deren Führung wird erhöht, wenn der Führungsteil in oder auf einer Führung gelagert ist, die an dem oder den Träger(n) ausgebildet oder befestigt ist, wobei gegebenenfalls die Führung am Träger vom Bereich des Schwenkteiles nach außen zu ansteigend verläuft und gegebenenfalls in ihren beiden Endbereichen parallel zu den Plattenteilen in deren Offenstellung verlaufende Endführungsbereiche besitzt und/oder, wenn die jeweilige Ebene, in der der Stützlenker, der Schwenkteil, der Traglenker und der Lenkhebel verschwenkbar gelagert ist, senkrecht zur Stoßfuge der beiden Plattenteile und/oder senkrecht zur Bewegungsrichtung der Zusatzplatte bei einem Aus- oder Einfahren aus bzw. in ein Möbelstück verläuft.

Für den praktischen Betrieb ist es vorteilhaft, wenn im Bereich der Randkante der beiden Plattenteile jeweils ein nach unten ragender Vorsprung ausgebildet ist, der allenfalls an die bei einem Tisch oder bei einer Arbeitsplatte vorgesehene, nach unten ragende Randabdeckung angepasst bzw. diese verlängernd ausgebildet ist und/oder die beiden Träger mit, vorzugsweise parallel zu der Schwenkwelle ausgerichteten Stützteilen und/oder Rahmenteilen und/oder Rand- bzw. Führungsleisten verbunden sind.

Der Aufbau des Möbelstückes wird einfach und eine Umwandlung wird leichtgängig, wenn die Stellhilfe, insbesondere mit der Lagerplatte und/oder dem Lager, auf einem Träger des Möbelstückes, insbesondere auf einem Querträger eines Tisches, befestigt ist und/oder wenn die Schwenkwelle auf dem Träger und mit der Stellhilfe verbunden und/oder auf der Lagerplatte und/oder dem Lager gelagert ist. Damit wird das Verdrehen der Schwenkwelle unterstützt, unabhängig davon, wie das Verdrehen der Schwenkwelle erfolgt, z.B. durch händische Betätigung oder mit einem Stellantrieb.

Zweckmäßigerweise ist vorgesehen, dass die der Stellnuss abgewendeten Enden der Kraftspeicher verschwenkbar auf dem Möbelgestell, vorzugsweise dem Träger des Möbelstückes, und/oder auf dem Lager der Stellhilfe gelagert sind.

Ein erfindungsgemäßer ausziehbarer Tisch besitzt eine von zwei Beinpaaren abgestützte zweiteilige Tischplatte und eine, zwei mittels eines erfindungsgemäßen Möbelbeschlages schwenkbar miteinander verbundene Plattenteile aufweisende Zusatzplatte, die in der ausgezogenen Lage der beiden Teile der Tischplatte in die Ebene der Tischplatte verschwenkbar ist. Die beiden Tischplattenteile sind jeweils von einem Beinpaar abgestützt und relativ zueinander verschiebbar bzw. gegeneinander ausziehbar gelagert.

Die beiden Tischplattenteile der Tischplatte können dazu mit teleskopartig gegen- bzw. ineinanderverschiebbaren Führungsschienen bzw. den Stützteilen, Rahmenteilen, Rand- oder Führungsleisten verbunden sein, mit denen das Auseinanderziehen oder Zusammenschieben der beiden Teile der Tischplattenteile geführt ist. Die Zusatzplatte ist auf zwei, vorzugsweise quer zur Ausziehrichtung der Tischplatte verlaufenden, Trägern mittels der parallel zur Ausziehrichtung verlaufenden Schwenkwelle verschwenkbar gelagert.

Die Leichtgängigkeit und die Bedienbarkeit werden verbessert, wenn vom Stützlenker und/oder dessen Anlenkbolzen und/oder von der Lenkstange und/oder dem Anlenkbolzen nach oben ragende Stoßdämpfer, insbesondere Spiraldruckfedern, getragen sind, gegen die der erste Plattenteil im Endabschnitt seiner Einfahrbewegung abgefedert anlegbar ist und/oder wenn der Endbereich des längeren Schenkels des Schwenkteiles mit dem Möbelgestell oder dem Träger über eine Zugfeder verbunden ist, die insbesondere den Endabschnitt der Ausschwenkbewegung des ersten Plattenteiles abfedert bzw. den Anfangsabschnitt seiner Ausschwenkbewegung unterstützt.
Fig. 1 zeigt eine Zusatzplatte mit einem erfindungsgemäßen Möbelbeschlag, bei der die von ihr umfassten beiden Plattenteile in einer Ebene fluchtend ausgerichtet sind, um eine vorhandene Tischplatte zu verlängern oder um eine Tischplatte auszubilden.
Fig. 2 zeigt die beiden Plattenteile der Zusatzplatte und den Möbelbeschlag im Zuge ihrer Verschwenkung.
Fig. 3 zeigt den Möbelbeschlag und die beiden Plattenteile der Zusatzplatte in eingefahrenem Zustand, in dem die beiden Plattenteile übereinander in einer Mulde bzw. einem Aufnahmeraum angeordnet sind.
Fig. 4 zeigt einen erfindungsgemäß ausgebildeten Tisch in schräger Untersicht, bei dem die Plattenteile mit einem erfindungsgemäßen Möbelbeschlag miteinander verschwenkbar gelagert sind.
Fig. 4a zeigt eine schematische Seitenansicht eines Trägers.
Fig. 5 zeigt eine Detailansicht eines Tisches gemäß Fig. 4.
Fig. 6 zeigt eine Stellhilfe mit Stellnuss mit Kraftspeichern.
Fig. 7a, 7b, 7c und 7d zeigen Dämpfungsbauteile für die Zusatzplatten sowie Dämpfungsfedern, die auf den Schwenkhebel wirken.

In Fig. 1 sind zwei Plattenteile 1, 2 einer Zusatzplatte in einer Ebene ausgerichtet dargestellt, das heißt in einem Zustand, in dem die beiden Plattenteile 1, 2 eine Tischplatte oder Arbeitsplatte ausbilden oder verlängern. Die beiden Plattenteile 1, 2 liegen an einer Stoßfuge 37 aneinander an oder liegen in geringem Abstand zueinander. An der Unterseite des ersten Plattenteiles 1 sind zwei Tragteile 11 befestigt; am Plattenteil 2 ist ein Tragteil 11 befestigt.

An dem der Stoßfuge 37 nahen Tragteil 11 des ersten Plattenteiles 1 ist der Endbereich 5' eines längeren Schenkels 5 eines U-förmige Schwenkteiles 3 schwenkbar in einem Anlenkpunkt 15 angelenkt. Der Endbereich 4' des kürzeren Schenkels 4 des Schwenkteils 3 ist in einem stoßfugennahen Anlenkpunkt 16 an dem Tragteil 11 des zweiten Plattenteiles 2 angelenkt. Der Schwenkteil 3 ist mit einer Schwenkwelle 30 drehfest verbunden und auf einem möbelseitigen Träger 20 mit der Schwenkwelle 30 verdrehbar gelagert. Im Bereich oder direkt an der Verbindungsstelle 13 des Schwenkteiles 3. mit der Schwenkwelle 30 oder über einen Verbindungsteil 3', z.B. ein Stangenstück bzw. die Schwenkwelle 30 selbst, ist ein Lenkhebel 6 drehfest mit dem Schwenkteil 3 verbunden. Der Lenkhebel 6 ist in einem Anlenkpunkt 24 mit dem vorteilhafterweise abgebogenen Endbereich 14 einer Lenkstange 7 verschwenkbar verbunden. Das andere Ende der Lenkstange 7 ist in einem Anlenkpunkt 9 mit einem Traglenker 8 verschwenkbar verbunden. Der Traglenker 8 ist an einem Traglager 23 schenkbar abgehängt bzw. gelagert, das am Träger 20 befestigt ist. Um den Anlenkpunkt 9 zwischen der Lenkstange 7 und dem Traglenker 8 ist ein Stützlenker 10 verschwenkbar gelagert, der in einem Anlenkpunkt 18 mit dem Tragteil 11 des ersten Plattenteiles 1 schwenkbar verbunden ist, der dem Randbereich 17 dieses Plattenteiles 1 näher liegt als der Tragteil 11, an dem der längere Schenkel 5 des Schwenklenkers 3 angelenkt ist.

Der zweite Plattenteil 2 trägt in seinem seitlichen bzw. dem Träger 20 nahen Randbereich einen Führungsteil 19, z.B. eine auskragende Rolle oder eine auskragende Stange, der in einer Führung 21, die insbesondere im oder am Träger 20 ausgebildet ist, geführt verlagerbar ist und im Seitenbereich bzw. knapp unterhalb der Unterseite des zweiten Plattenteiles 2 an dieser befestigt ist. Mit diesem Führungsteil 19, der im seitlichen Längsmittenbereich der Seitenfläche des zweiten Plattenteiles 2 an dieser befestigt ist, kann diese in der Führung 21 geführt ein- und ausgefahren werden.

Die Umwandlung der Zusatzplatte aus einer Stellung, wie diese in Fig. 1 dargestellt ist, in eine Stellung, wie diese in Fig. 3 dargestellt ist, und wieder zurück erfolgt durch eine Verdrehung des Schwenkteiles 3 um die Schwenkwelle 30 als Drehachse bzw. mit der Schwenkwelle 30. Die Schwenkwelle 30 ist am Träger 20 oder auf zu beiden Seiten der Zusatzplatte befindlichen, senkrecht zur Schwenkwelle 30 ausgerichteten Trägern 20 gelagert. Eine Verdrehung der Schwenkwelle 30 kann durch einen elektrischen Antrieb oder auch mechanischen Antrieb 75 oder manuell vorgenommen werden.

Bei einer Verdrehung des Schwenkteiles 3, bei der der Anlenkpunkt 15 des längeren Schenkels 5 des U-förmig ausgebildeten Schwenkteils 3 in Drehrichtung auf die, vorzugsweise in einem Winkel zwischen 80 und 95° zur Plattenoberfläche geneigt verlaufende, Stoßfuge 37 hin verdreht wird, erfolgt ein Anheben des stoßfugennahen Bereiches des ersten Plattenteiles 1, in eine Stellung so wie diese in Fig. 2 dargestellt ist. Gleichzeitig wird durch Verschwenken des Schwenkteiles 3 beim Anheben des ersten Plattenteiles 1 der Stützlenker 10 in Richtung auf den zweiten Plattenteil 2 ebenfalls angehoben und hebt über seinen Anlenkpunkt 18 den Randbereich 17 des ersten Plattenteiles derart an, sodass dieser über das Niveau der Oberseite des Trägers 20 oder eines seitlichen Tragteiles 25 angehoben wird. Der Träger 20 ist nur schematisch angedeutet und stellt allenfalls auch die seitliche Begrenzung des Aufnahmeraumes 26 für die zusammengelegte Zusatzplatte dar, der unterhalb einer vorhandenen Tischplatte oder in einem Möbelstück für die Aufnahme der Zusatzplatte ausgebildet bzw. zur Verfügung gestellt ist.

Es sind in einem Möbelstück üblicherweise Tragteile bzw. Längsträger 25 bzw. Verbindungs- bzw. Führungsteile 61, 62 vorhanden, welche im Bereich der Randkanten 17 der beiden Plattenteile 1, 2 liegen und durch Anheben der Randbereiche 17 beim Verschwenken der Plattenteile 1, 2 überwunden werden müssen, insbesondere wenn die Plattenteile 1, 2 in ihren Randbereichen 17 nach unten ragende Kantenverlängerungen 40 bzw. Absätze aufweisen, welche die Tischplattenseitenfläche oder allenfalls vorhandene, nach unten ragende Vorsprünge von Tischkanten aus optischen Gründen fortsetzen. Der Stützlenker 10 bewirkt ein ausreichend hohes Anheben des Randbereiches 17 des ersten Plattenteiles 1, sodass trotz Ausbildung eines nach unten ragenden Vorsprunges 40 der erste Plattenteil 1 in den Aufnahmeraum 26 eingeführt werden kann. Die Längsträger 25 können auch das Ausziehen der Zusatzplatte aus einem Möbelstück, insbesondere Tisch, führen und die ausgeschwenkten Plattenteile abstützen.

Im Zuge dieser Verschwenkung des Schwenkteiles 3 wird der Anlenkpunkt 16 des kürzeren Schenkels 4 nach innen und unten abgesenkt und zieht die zweite Platte 2 mit ihrem Führungsteil 19, der dabei in der Führung 21 geführt verstellt wird, in das Innere des Aufnahmeraumes 26. Durch das Absenken des Anlenkpunktes 16 und die Führung des Führungsteils 19 in der Führung 21 wird der Randbereich 17 des zweiten Plattenteils 2 angehoben und der Absatz 40 kann über den Längsträger 25 hinweg geführt und in den Aufnahmeraum 26 abgesenkt werden.

Bei einem weiteren Verschwenken des Schwenkteiles 3 in die angegebene Richtung wird der erste Plattenteil 1 in den Aufnahmeraum 26 abgesenkt und der zweite Plattenteil 2 in eine Lage unterhalb des ersten Plattenteiles 1 eingeschwenkt. Wie aus Fig. 2 ersichtlich ist, erfolgt beim Einschwenken des zweiten Plattenteils 2 eine Aufnahme seines Endbereiches 27 in den U-förmigen Basisbereich des Schwenkteiles 3 bzw. in den von dem längeren Schenkel 5 und dem kürzeren Schenkel 4 begrenzten Raum 28. Die Ausbildung des Raumes 28, das heißt die Ausbildung eines U-förmigen Schwenkteiles, ist von Bedeutung, da durch Ausbildung dieses Raumes 28 zwischen den Schenkeln 4 und 5 trotz Anheben des randnahen Bereiches 17 des zweiten Plattenteiles 2 der erforderliche Schwenkweg des zweiten Plattenteils 2 gering gehalten werden kann.

Bei einem weiteren Verdrehen des Schwenkteiles 3 gelangt die Zusatzplatte in die in Fig. 3 dargestellte eingeschwenkte Endlage. Für das Ausschwenken der Zusatzplatte wird der Schwenkteil 3 in entgegengesetzte Richtung verdreht.

Durch eine Abstimmung der Abmessungen der einzelnen Lenker bzw. Bauteile des Möbelbeschlages laufen die beiden Verschwenkvorgänge der beiden nur über zumindest einen Möbelbeschlag und zusätzlich allenfalls über zumindest einen Schwenkteil 3 verbundenen Plattenteile 1, 2 koordiniert ab, sodass sie sich einander beim Aus- und Einschwenken nicht stören bzw. gleichzeitig in die jeweilige Endlage gelangen.

Um einen leichtgängigen Beschlag zu erstellen, ist es zweckmäßig, wenn der längere Schenkel 5 etwa 5 bis 6 mal so lang ist wie der kürzere Schenkel 4 und vorteilhafterweise die beiden Schenkel 4, 5 zueinander parallel ausgerichtet sind. Die Länge der Lenkstange 7 beträgt dann etwa 60 bis 85 % der Länge des längeren Schenkels 5. Der abgebogene Bereich der Lenkstange 7 beträgt etwa 10 bis 20% der Länge des längeren Schenkels 5. Die Länge des Lenkhebels 6 beträgt etwa 10 bis 20% der Länge des längeren Schenkels 5. Diese Maße ergeben sich aus der Geometrie der Bewegung sowie dem Aufbau und den Abmessungen der Möbelteile und können entsprechend variiert werden.

Der erste Plattenteil 1, der längere Schenkel 5 mit dem Lenkhebel 6 sowie die Lenkstange 7 und der Stützlenker 10 bilden ein Lenkerparallelogramm aus, mit dem der erste Plattenteil 1 anhebbar, in Richtung der Mitte des Aufnahmeraumes 26 verschwenkbar und in diesen Aufnahmeraum 26 absenkbar ist. Die Länge des Stützlenkers 10 entspricht etwa der gegenseitigen Entfernung zwischen den Anlenkpunkten 15 und 24.

Fig. 4 zeigt eine schräge Untersicht eines Tisches, der zwei Tischplattenteile 60, 60' umfasst, die eine Tischplatte ausbilden und relativ zueinander in Längsrichtung des Tisches verschiebbar sind. Die Tischplatte ist mit vier Füßen 59 abgestützt, von denen der Übersichtlichkeit halber lediglich zwei dargestellt sind. Der eine Tischplattenteil 60 kann fest stehen und der andere Tischplattenteil 60' kann gegenüber dem fest stehenden Tischplattenteil 60 entfernbar und annäherbar gelagert sein. Auch beide Tischplattenteile 60, 60' können relativ zueinander verschiebbar auf einem von den Füßen 59 abgestützten Gestell bzw. den Trägern 20 gelagert sein. Im vorliegenden Fall sind die beiden Tischplattenteile 60, 60' relativ zu beiden Trägern 20 auf den Tragteilen 25 verstellbar gelagert. Die Tragteile 20 sind im Möbelgestell fest gelagert.

Auch die Auszugsmöglichkeiten für die beiden trennbaren Tischplattenteile 60, 60' sind nicht detaillierter beschrieben, da hier eine Vielfalt von Möglichkeiten besteht, derartige Tischplattenteile 60, 60' einander anzunähern bzw. zu entfernen, um Zugang zum Aufnahmeraum 26 zu erhalten, in dem die Zusatzplatte aus- und einschwenkbar gelagert ist. Zur Relativbewegung der beiden Tischplattenteile 60, 60' können Tragteile 25 mit Längsführungen vorgesehen sein, die relativ zueinander bewegbare Schienen und Aufhängungen 61, 62 ausbilden und gleichzeitig die beiden Tischplattenteile 60, 60' abstützen. Verbunden mit der Tischplatte 60 und/oder den Tragteilen 25 sind die Tischbeine 59 und zwei Träger 20, welche zwischen sich den Aufnahmeraum 26 für den die Tischplattenteile 60, 60' ergänzenden ersten und zweiten Plattenteil 1, 2 begrenzen. Auf diesen relativ zur Auszugsrichtung senkrecht bzw. quer verlaufenden Trägern 20 ist die Schwenkwelle 30 gelagert, welche drei Schwenkteile 3 trägt bzw. verbindet, die ihrerseits über die Tragteile 11 mit dem ersten Plattenteil 1 und dem zweiten Plattenteil 2 verbunden sind. Es ist nur ein Möbelbeschlag dargestellt. Abhängig von der Breite und Schwere der Plattenteile 1, 2 können mehrere Beschläge eingesetzt werden.

In einem der beiden Träger 20 ist die Führungsbahn 21 ausgebildet, in der der Führungsteil 19 des zweiten Plattenteiles 2 gleitet bzw. geführt ist. Dieser Führungsteil 19 ist an der dem Träger 20 nahen Seitenkante des zweiten Plattenteils 2 befestigt.

Wie aus Fig. 4 und 5 ersichtlich ist, können der längere Schenkel 5 und die Lenkstange 7 des Schwenkteiles 3 auch vom Lenkhebel 6 beabstandet angeordnet und, z.B. über eine Verbindungsstange 3', verbunden sein. Auf jeden Fall sind sowohl der Schwenkteil 3 als auch der Lenkhebel 6 drehfest mit der Schwenkachse 30 verbunden. Somit ist die Verbindungsstelle 13 nicht als direkte Verbindungsstelle des längeren Schenkels 5 mit dem Lenkhebel 6 zu verstehen, sondern darunter ist zu verstehen, dass diese beiden Bauteile 5, 6 bezüglich einer gemeinsamen Drehachse, das heißt der Drehachse der Schwenkwelle 30, drehfest miteinander verbunden sind.

An zumindest einem der beiden Träger 20 kann ein Lager 56 angeordnet sein, das gegebenenfalls von einer Lagerplatte 82 getragen oder in dieser ausbildet ist. In diesem Lager 56 kann die Schwenkwelle 30 und/oder eine mit der Schwenkwelle 30 drehfest verbundene Stellhilfe 70 mit einer Stellnuss 51 verdrehbar gelagert sein. Beidseits der Stellnuss 51 befindet sich jeweils ein Kraftspeicher 52, 52', dessen Druckgeber 53 in jeweils einer Führung 55, 55' der Stellnuss 51 geführt verstellbar sind. Die beiden Kraftspeicher 52, 52' und die Stellnuss 51 sowie die Führungen 55, 55' sind die wesentlichen Teile der Stellhilfe 70.

In der in Fig. 4 und 5 dargestellten Stellung befinden sich die beiden Druckgeber 53 in nahezu gänzlich eingefahrener Stellung und federn das Ausschwenken der Plattenteile 1, 2 ab bzw. unterstützen eine Einschwenkbewegung. Bei Anlage der Druckgeber 53 an die in den Endbereichen der jeweiligen Führung 55, 55' liegende Stützfläche 74 der Stellnuss 51 wird beim Verschwenken der Plattenteile 1, 2 die Druckstange 71 des jeweiligen Druckgebers 52, 52' in seinen Kraftspeicher 52, 52' gegen die Druckwirkung dieses Kraftspeichers 52, 52' hineinverschoben. Damit wird die Verstellbewegung gedämpft. In diesem in den Kraftspeicher hineinverschobenen Zustand der Stellstangen 76 der Druckgeber 53 besitzt der Kraftspeicher 52, 52' die für eine spätere Kraftbeaufschlagung der der Stützfläche 74 jeweils gegenüberliegenden Stützfläche 72 erforderliche Kraft zur Unterstützung der Verdrehung der Stellnuss 51 in die entgegengesetzte Richtung. Um die Größe der Kraftausübung auf die Stellnuss 51 von der Winkelstellung der Stellnuss 51 bezüglich des jeweiligen Kraftspeichers 52, 52' abhängig machen zu können, sind die Führungen 55, 55' und die an den Enden der Führungen 55, 55' liegenden Stützflächen bzw. Ausbuchtungen 72, 74 entsprechend gestaltet und verhindern auch ein Austreten oder Abgleiten der Druckgeber 53 während der Belastungsphasen. Man erkennt, dass diese Führungen 55, 55' etwa Kreisringabschnitte sind, die an ihren Enden ausgebuchtet sind. Die Führungen 55, 55' der Stellnuss 51 stellen Kurvenbahnen dar, deren Länge und Form die Größe und den Zeitpunkt der Kraftausübung der Druckgeber 53 auf die Stellnuss 51 bestimmen.

Wichtig ist die Ausübung einer entsprechenden Druckkraft auf die Stellnuss 51 ist der Moment, in dem sich die beiden Plattenteile 1, 2 der Zusatzplatte knapp vor dem Auffalten zur Ergänzung der Tischplatte befinden bzw. knapp bevor die beiden Plattenteile 1, 2 zusammengeklappt werden, um übereinanderliegend in den Aufnahmeraum 26 abgesenkt zu werden. In diesen beiden Stellungen üben die Plattenteile 1, 2 über den Schwenkteil 3 die größte Kraft auf die Schwenkwelle 30 aus. Für den Fall, dass eine händische Verstellung der Schwenkwelle 30 oder ein motorischer Antrieb 75 für die

Schwenkwelle 30 vorgesehen ist, wird die händisch oder motorisch auf die Schwenkwelle 30 ausgeübte Drehbewegung durch den jeweiligen Kraftgeber 52, 52' unterstützt, der versucht, seinen Druckgeber 53 in die ausgefahrene Position zu verstellen. In völlig entfalteter Stellung der beiden Plattenteile 1, 2 in Verlängerung der Tischplatte hält die Stellnuss 51 den jeweiligen Druckgeber 53 in einer in den jeweiligen Kraftgeber 52, 52' eingedrückten Stellung gedrückt fest und es steht damit die größtmögliche Krafteinwirkung der Kraftgeber 52, 52' auf die Stellnuss 51 bei Beginn der Rückdrehbewegung zur Verfügung.

Von Vorteil ist es, wenn als Kraftspeicher 52, 52' Spiraldruckfedern, Stoßdämpfer, Gasdruckfedern oder Gasdruckspeicher vorgesehen sind.

Die Stellnuss 51 sowie die Kraftspeicher 52, 52' und damit auch die Druckgeber 53 sind in einer Ebene oder in parallelen Ebenen verschwenkbar bzw. verstellbar, die senkrecht zur Drehachse der Schwenkwelle 30 verläuft bzw. verlaufen.

Die Form und Länge der Stützflächen bzw. Ausbuchtungen 72, 74 und der Führungsbahnen 55, 55' werden an die Größe der Plattenteile 1, 2 bzw. an die vorgesehenen Antriebe bzw. Antriebskräfte angepasst, um die ersten und zweiten Plattenteile 1, 2 in den Endphasen ihrer jeweiligen Schwenkwege bestmöglich abzustützen bzw. ihre Bewegung zu dämpfen.

Die Kraftspeicher 52, 52' sowie die Stellnuss 51 können in einem Lagerfach angeordnet sein, das mit einem Deckel 83 verschließbar ist. Dieses Lagerfach wird von einem Träger 20 des Möbelgestells ausgebildet.

Gemäß Fig. 7a und 7b ist vorgesehen, dass vom Stützlenker 10 und/oder dessen Anlenkbolzen 18 und/oder von der Lenkstange 7 und/oder dem Anlenkbolzen 9 nach oben ragende Stoßdämpfer 90, insbesondere Spiraldruckfedern, getragen sind, gegen die der erste Plattenteil 1 im Endabschnitt seiner Einfahrbewegung abgefedert anlegbar ist. Bei diesen Stoßdämpfern 90 handelt es sich vorzugsweise um nach oben auskragende Druckfedern, die die beiden Plattenteile 1, 2 im Zuge des Endabschnittes ihrer Ausschwenkbewegung abfedern. Mit diesen Stoßdämpfern wird die Wirkung der Kraftspeicher 52, 52' unterstützt.

Fig. 7c und 7d zeigen die Plattenteile 1, 2 in ausgeschwenkter bzw. eingeschwenkter Stellung; entsprechend sind die Stoßdämpfer 90 belastet oder freigestellt.

An der Unterseite des Tischplattenteiles 60 kann eine Zahnstange 100 als Antrieb für das Verschwenken der Plattenteile 1, 2 befestigt sein, die bei Bewegung des

Tischplattenteiles 60 ein Zahnrad 101 verdreht. Die Bewegung des Zahnrades 101 wird über einen als Antriebseinheit fungierenden Drehwandler 75 in eine Rotationsbewegung der Schwenkwelle 30 umgesetzt, sodass abhängig vom Einfahren oder Ausziehen des Tischplattenteiles 60, das Ein- oder Ausschwenken der Plattenteile 1, 2 erfolgt.

## Patentansprüche

1. Möbelbeschlag zur Lagerung und zum Verschwenken eines ersten und eines zweiten Plattenteiles (1, 2) einer Zusatzplatte in Möbelstücken, vorzugsweise zur Ergänzung von Tisch- oder Arbeitsplatten, **dadurch gekennzeichnet,**
- **dass** der Möbelbeschlag einen U-förmig geformten Schwenkteil (3) mit einem kürzeren Schenkel (4) und einem längeren Schenkel (5) umfasst, wobei der längere Schenkel (5) in seinem mittleren Bereich, insbesondere in einer Verbindungsstelle (13) oder über einen Verbindungsteil, vorzugsweise eine Verbindungsstange (30), drehfest mit einem Lenkhebel (6) verbunden ist, an dessen freiem Ende eine Lenkstange (7) angelenkt ist, an deren anderen Endbereich in einem Anlenkpunkt (9) ein Traglenker (8) angelenkt ist,
- **dass** im Anlenkpunkt (9) des Traglenkers (8) an der Lenkstange (7) ein Stützlenker (10) schwenkbar angelenkt ist, und
- **dass** in dem jeweiligen freien Endbereich des Stützlenkers (10) und im Endbereich (4') des kürzeren Schenkels (4) und im Endbereich (5') des längeren Schenkels (5) jeweils ein Lagerteil (15, 16, 18), z.B. ein Lagerzapfen oder eine Lagerausnehmung, zur schwenkbaren Verbindung mit einem an einem Plattenteil (1, 2) befestigbaren Tragteil (11) ausgebildet oder an diesem Lagerteil (15, 16, 18) der Tragteil (11) angelenkt ist,
- **dass** der freie Endbereich des Traglenkers (8) an einem Traglager (23) angelenkt ist oder eine Ausnehmung zur schwenkbaren Lagerung des Traglenkers (8) an einem möbelseitigen Träger (20) aufweist, und
- **dass** im mittleren Bereich des längeren Schenkels (5) eine Schwenkwelle (30) und/oder ein Lager- oder Ansatzstück, z.B. ein Formteil, zur Lagerung des Schwenkteils (3), vorzugsweise an einem möbelseitigen Träger (20), und/oder für die Befestigung eines Drehantriebes, z.B. eines Handgriffes, Drehmotors oder Drehgestänges, drehfest befestigt, z.B. angeschweißt und/oder formschlüssig verbunden, ist.

2. Möbelbeschlag nach Anspruch 1, **dadurch gekennzeichnet, dass** der Stützlenker (10), der Schwenkteil (3), der Traglenker (8) und der Lenkhebel (6) in der selben Ebene bzw. in parallelen Ebenen zueinander verschwenkbar sind.

3. Möbelbeschlag nach Anspruch 1 oder 2, **dadurch gekennzeichnet, dass** der Traglenker (8) und/oder der Lenkhebel (6) kürzer als der kürzere Schenkel (4) des Schwenkteiles (3) sind und/oder dass der dem Lenkhebel (6) nahe Endbereich (14) der Lenkstange (7) zum Lenkhebel (6) hin abgebogen ausgebildet ist, und/oder dass ein Stellantrieb, z.B. eine Stellstange, drehfest mit dem längeren Schenkel (5) und/oder dem Lenkhebel (6) und/oder der Schwenkwelle (30) verbunden ist und/oder dass die Verbindungsstelle (13) des Schwenkhebels (3) mit dem Lenkhebel (6) bzw. der Anschluss oder die Befestigung der Schwenkwelle (30) bzw. des Lager- oder Ansatzstückes im Bereich von 30 bis 45% der Länge des längeren Schenkels (5), gemessen vom freien Ende dieses Schenkels (5), liegt und/oder dass der Schwenkteil (3) direkt an oder im Bereich oder nahe an seiner Verbindungsstelle (13) mit dem Lenkhebel (6) mit der Schwenkwelle (30) drehfest verbunden oder verbindbar ist.

4. Möbelbeschlag nach einem der Ansprüche 1 bis 3, **dadurch gekennzeichnet, dass** mit der Schwenkwelle (30) eine Stellhilfe (70) verbunden ist, die eine Stellnuss (51) und zumindest einen Kraftspeicher (52, 52') besitzt,
- dass die Schwenkwelle (3) mit der Stellnuss drehfest verbunden oder verbindbar ist, und
- dass die Kraftspeicher (52, 52') eine Verdrehung der Schwenkwelle (30) in ihre jeweilige Drehrichtung unterstützen oder federnd abdämpfen.

5. Möbelbeschlag nach Anspruch 4, **dadurch gekennzeichnet, dass** die Schwenkwelle (30) und/oder die Stellnuss (51) in einem Lager (56), vorzugsweise einer Lagerplatte (82) der Stellhilfe (70), gelagert ist und/oder dass Führungen (55, 55') der Stellnuss (51) in Form von Führungskurven für einen jeweiligen Druckgeber (53) der beiden Kraftspeicher (52, 52') ausgebildet sind, wobei gegebenenfalls das Lager (56) auf einem Träger (20) eines Möbelgestells gelagert bzw. befestigt ist, wobei die Kraftspeicher (52, 52') auf dem Lager (56) und/oder auf dem Träger (20) verschwenkbar gelagert sind.

6. Möbelbeschlag nach Anspruch 5, **dadurch gekennzeichnet, dass** zumindest eine der beiden den Druckgebern (53) zugewandten Anlageflächen (72, 74) der Stellnuss (51) die Form einer Ausbuchtung besitzt, gegen welche die Druckgeber (53) bei Verschwenken der Stellnuss (51) anlegbar bzw. andrückbar sind, und/oder dass als Kraftspeicher (52, 52') Spiraldruckfedern, Stoßdämpfer, Gasdruckfedern oder Gasdruckspeicher vorgesehen sind.

7. Möbelbeschlag nach einem der Ansprüche 1 bis 6, **dadurch gekennzeichnet, dass** die Druckgeber (53) in unbelasteter Stellung aus den Kraftspeichern (52, 52') ausfahrbar sind und bei Belastung gegen die Kraft des jeweiligen Kraftspeichers (52, 52') in diesen einfahrbar oder eindrückbar sind und damit der jeweilige Kraftspeicher (52, 52') aufladbar ist und beim Aufladen die Verdrehung der Stellnuss (51) und das Einschwenken der Plattenteile (1, 2) dämpft und beim Entladen die Verdrehung der Stellnuss (51) und das Ausschwenken der Plattenteile (1, 2) kraftunterstützt.

8. Möbelstück, insbesondere Tisch, Kasten oder Arbeitsplatte, mit einem ersten und einem zweiten Plattenteil (1, 2), die gemeinsam eine Zusatzplatte ausbilden, **dadurch gekennzeichnet, dass** die Plattenteile (1, 2) mit einem Beschlag nach einem der Ansprüche 1 bis 7 aufschwenkbar und zusammenlegbar verbunden sind.

9. Möbelstück nach Anspruch 8, **dadurch gekennzeichnet, dass** jeder Schenkel (4, 5) des U-förmigen Schwenkteils (3) an der Unterseite von jeweils einem der Plattenteile (1, 2) schwenkbar angelenkt ist und in Offenstellung der Zusatzplatte bzw. bei Ausrichtung der beiden Plattenteile (1, 2) in einer Ebene die Anlenkpunkte (15, 16) der jeweiligen Schenkel (4, 5) des Schwenkteiles (3) der Stossfuge (37) zwischen den beiden Plattenteilen (1, 2) näher liegen als den Randkanten (17) der jeweiligen Plattenteile (1, 2) und/oder dass das freie Ende des Stützlenkers (10) in dem der Randkante (17) des ersten Plattenteils (1) näher liegenden Bereich dieses Plattenteiles (1) schwenkbar angelenkt ist, an welchem Plattenteil (1) auch der Endbereich (5') des längeren Schenkels (5) des U-förmigen Schwenkteiles (3) angelenkt ist und/oder dass der zweite Plattenteil (2), an dem der Endbereich (4') des kürzeren Schenkels (4) des Schwenkteils (3) angelenkt ist, vorzugsweise seitlich abgehende oder parallel zur Stoßfuge (37) ausgerichtete, Führungselemente (19), z.B. seitlich abstehende Rollen oder auskragende Führungszapfen, trägt und/oder dass die beiden Plattenteile (1, 2) miteinander mit zumindest zwei parallel zueinander ausgerichteten Möbelbeschlägen verbunden sind, wobei die Schwenkteile (3), vorzugsweise die Verbindungsstelle (13) des jeweiligen Schwenkteils (3) mit dem Lenkhebel (6), der nebeneinander liegenden Beschläge miteinander drehfest über einen eine Schwenkwelle (30) ausbildenden Verbindungsteil, z.B. über eine Stange oder ein Rohr, oder über die, gegebenenfalls mit dem Schwenkteil (3) von nur einem der beiden Möbelbeschläge fest verbundene, Schwenkwelle (30) verbunden sind.

10. Möbelstück nach Anspruch 8 oder 9, **dadurch gekennzeichnet, dass** der Verbindungsteil als Schwenkwelle (30) und/oder Ansatz- oder Anschlussstück fungiert bzw. ausgebildet ist und/oder dass die Schwenkwelle (30) bzw. der Verbindungsteil einen Ansatzteil trägt, wobei die Schwenkwelle (30) und/oder der Verbindungsteil und/oder das Ansatzstück gegebenenfalls mit einem Drehantrieb (75) oder einem Antriebsteil verbunden sind und/oder der Schwenkteil (3) mittels der Schwenkwelle (30) und/oder mittels des Verbindungsteiles auf dem Träger (20) des Möbelstückes verschwenkbar gelagert ist und/oder dass das Möbelstück zumindest einen, vorzugsweise zwei parallel ausgerichtete, Träger (20) aufweist, auf dem bzw. denen die Schwenkwelle (30) und/oder der Verbindungsteil gelagert sind, wobei die Zusatzplatte gegebenenfalls mit dem Träger (20) aus dem bzw. in das Möbelstück herausziehbar bzw. einschiebbar gelagert ist und/oder dass der Innenabstand der beiden Schenkel (4, 5) des U-förmigen Schwenkteils (3) größer ist als die Dicke des der Stoßfuge (37) nahen Bereiches des mit dem kürzeren Schenkel (4) verbundenen zweiten Plattenteils (2) und/oder dass die Traglager (11), an denen der Stützteil (10) und die beiden Schenkel (4, 5) schwenkbar gelagert sind, an der Unterseite der Plattenteile (1, 2) befestigt sind.

11. Möbelstück nach einem der Ansprüche 8 bis 10, **dadurch gekennzeichnet, dass** bei zwei oder mehr nebeneinander an einer Zusatzplatte befestigten Möbelbeschlägen die Schwenklenker (3) der Beschläge über die Schwenkwelle (30) und/oder den Verbindungsteil drehfest miteinander verbunden sind, wobei der die Lager- bzw. Schwenkwelle (30) darstellende Verbindungsteil auf dem oder den Träger(n) (20) verdrehbar gelagert ist und gegebenenfalls ein Endbereich des Verbindungsteiles mit einem Handgriff oder einer Betätigungseinrichtung z.B. einem Drehantrieb (75) oder - motor, verbunden ist und/oder dass ein Ende der Schwenkwelle (30) auf zumindest einem Träger (20) abgestützt ist, der mit zumindest einem Standbein versehen und relativ zu einem Möbelstück, vorzugsweise einer Tisch- oder Arbeitsplatte, verstellbar ist, wobei gegebenenfalls das andere Ende der Schwenkwelle (30) auf einem unterhalb dem Niveau der Tischplatte gelegenen, weiteren, vom Möbelstück oder der Tisch- oder Arbeitsplatte getragenen Träger (20) gelagert ist und/oder dass der Traglenker (8) am Träger (20) oder an einem am Träger (20) befestigten Lagerzapfen (23) angelenkt ist.

12. Möbelstück, insbesondere Tisch, nach einem der Ansprüche 8 bis 11, **dadurch gekennzeichnet, dass** mit der Verbindungsstelle (13) und/oder dem Mittenbereich des längeren Schenkels (5) des Schwenkhebels (3) und/oder dem Ansatzstück und/oder mit dem Lenkhebel (6) und/oder mit der Schwenkwelle (30) des Schwenkteils (3) und/oder dem Verbindungsteil eine Stellhilfe (70) verbunden ist, die die Verschwenkung der Plattenteile (1, 2), insbesondere zu Beginn und am Ende ihrer Schwenkbewegungen, bzw. die Schwenkbewegung des Schwenkteiles (3) über einen Abschnitt der jeweiligen Schwenkbewegung unterstützt oder dämpft, wobei beim Aufladen die Verdrehung der Stellnuss (51) und das Einschwenken der Plattenteile (1, 2) gedämpft und beim Entladen die Verdrehung der Stellnuss (51) und das Ausschwenken der Plattenteile (1, 2) kraftunterstützt wird und/oder dass bei parallel ausgerichteten Plattenteilen (1, 2) der längere Schenkel (5) des Schwenkteils (3) einen Winkel von 5 bis 20° mit der Oberfläche der Plattenteile (1, 2) einschließt und/oder dass der Schwenkteil (3) um einen Winkel von 150 bis 170° um die Verbindungsstelle (13) bzw. das Lager der Lager- bzw. Schwenkwelle (30) verschwenkbar ist und/oder dass der Traglenker (8) bei parallel ausgerichteten Plattenteilen (1, 2) in Richtung Stoßfuge (37) nach innen unten und bei übereinanderliegenden Plattenteilen (1, 2) zu der nächstliegenden Randkante (17) hin nach unten gerichtet verläuft und/oder dass bei parallel ausgerichteten Plattenteilen (1, 2) und bei Verdrehung des Schwenkteiles (3) um seine Verbindungsstelle (13) bzw. bei einer Verdrehung der Schwenkwelle (30), wobei sich der Endbereich (5') des längeren Schenkels (5) in Richtung auf die Stoßfuge (37) bewegt, die Randkante (17) des zweiten Plattenteiles (2) anhebbar und dieser mit einer Führung (21) geführt in Richtung auf die Stoßfuge (37) verschiebbar und dabei mit seinem der Stoßfuge (37) nahen Randbereich absenkbar und in den von den beiden Schenkeln (4, 5) begrenzten Raum des Schwenkteiles (3) einführbar ist, wobei gleichzeitig der erste Plattenteil (1) anhebbar und über die eingeschwenkte zweite Platte (2) verlagerbar ist und/oder dass bei übereinanderliegenden Platten (1, 2), wobei die erste Platte (1) oberhalb der zweiten Platte (2) liegt, bei Verdrehung des Schwenkteiles (3) um seine Verbindungsstelle (13) bzw. um die Achse der Schwenkwelle (30) in eine Drehrichtung, bei der sich der Endbereich (5') des längeren Schenkels (5) von der Stoßfuge (37) fortbewegt, die Randkante (17) der zweiten Platte (2) anhebbar und gleichzeitig der stoßfugenferne Bereich der ersten Platte (1) vom Stützlenker (10) abgestützt ist, und dass bei Verschwenkung des Schwenklenkers (3) in eine Richtung bei der sich der Endbereich (5') des längeren Schenkels (5) in Richtung der Randkante (17) der ersten Platte bewegt, die erste Platte (1) mit dem längeren Schenkel (5) anhebbar und vom Stützlenker (10) abgestützt in Richtung der Randkante (17) verlagerbar ist.

13. Möbelstück, insbesondere Tisch, nach einem der Ansprüche 8 bis 12, **dadurch gekennzeichnet, dass** der Führungsteil (19) in oder auf der Führung (21) gelagert ist, die an dem oder den Träger(n) (20) ausgebildet oder befestigt ist, wobei gegebenenfalls die Führung (21) am Träger (20) vom Bereich des Schwenkteiles (3) nach außen zu ansteigend verläuft und gegebenenfalls in ihren beiden Endbereichen parallel zu den Plattenteilen (1, 2) in deren Offenstellung verlaufende Endführungsbereiche (22) besitzt und/oder dass die jeweilige Ebene, in der der Stützlenker (10), der Schwenkteil (3), der Traglenker (8) und der Lenkhebel (6) verschwenkbar gelagert ist, senkrecht zur Stoßfuge (37) der beiden Plattenteile (1, 2) und/oder senkrecht zur Bewegungsrichtung der Zusatzplatte bei einem Aus- oder Einfahren aus bzw. in ein Möbelstück verläuft.

14. Möbelstück nach einem der Ansprüche 8 bis 13, **dadurch gekennzeichnet, dass** im Bereich der Randkante der beiden Plattenteile (1, 2) jeweils ein nach unten ragender Vorsprung (40) ausgebildet ist, der allenfalls an die bei einem Tisch oder bei einer Arbeitsplatte vorgesehene, nach unten ragende Randabdeckung (40') angepasst bzw. diese verlängernd ausgebildet ist und/oder dass zwei parallel verlaufende Träger (20) vorgesehen sind zwischen denen die beiden Plattenteile angeordnet auf ihrer von den Trägern (20) getragenen Schwenkwelle (30) verschwenkbar gelagert sind, wobei gegebenenfalls die beiden Träger (20) mit, vorzugsweise parallel zu der Schwenkwelle (30) ausgerichteten Stützteilen und/oder Rahmenteilen und/oder Rand- bzw. Führungsleisten (25) verbunden und mit und/oder auf diesen Teilen bzw. Leisten relativ zueinander verstellbar sind.

15. Möbelstück nach einem der Ansprüche 8 bis 14, **dadurch gekennzeichnet, dass** die Stellhilfe (70), insbesondere mit der Lagerplatte (82) und/oder dem Lager (56), auf einem Träger (20) des Möbelstückes, insbesondere auf einem Querträger eines Tisches, befestigt ist und/oder dass die Schwenkwelle (30) auf dem Träger (20) gelagert und mit der Stellhilfe (70) verbunden und/oder auf der Lagerplatte (63) und/oder dem Lager (56) gelagert ist und/oder dass die der Stellnuss (51) abgewendeten Enden der Kraftspeicher (52, 52') verschwenkbar auf dem Möbelgestell, vorzugsweise auf dem Träger (20) des Möbelstückes, und/oder auf dem Lager (56) der Stellnuss (51) gelagert sind und/oder dass vom Stützlenker (10) und/oder dessen Lagerteil (18) und/oder von der Lenkstange (7) und/oder einem im Anlenkpunkt (9) angeordneten Anlenkbolzen (9) nach oben ragende Stoßdämpfer (90), insbesondere Spiraldruckfedern, getragen sind, gegen die der erste Plattenteil (1) im Endabschnitt seiner Einfahrbewegung abgefedert anlegbar ist und/oder dass der Endbereich (5') des längeren Schenkels (5) des Schwenkteiles (3) mit dem Möbelgestell oder dem Träger (20) über eine Zugfeder (71) verbunden ist, die insbesondere den Endabschnitt der Ausschwenkbewegung des ersten Plattenteiles (1) abfedert bzw. den Anfangsabschnitt seiner Ausschwenkbewegung unterstützt.

## Claims

1. Furniture fitting to support and pivot a first and a second leaf part (1, 2) of an auxiliary leaf in pieces of furniture, preferably to complement tabletops or worktops, **characterised in that**
- the furniture fitting comprises a U-shaped pivot part (3) with a shorter leg (4) and a longer leg (5), wherein the longer leg (5) is articulated in its central region, in particular via an articulation (13) or via a connection part, preferably a connection rod (30), which is rotationally fixed to a control lever (6) whose free end is connected to a control rod (7), and whose other end is articulated at a support arm (8) at an articulation point (9),
- a support element (10) on the control rod (7) is pivoted at the articulation point (9) of the support arm (8), and
- in the respective free end region of the support element (10) and in the end region (4') of the shorter leg (4) and in the end region (5') of the longer leg (5), there is a bearing part (15, 16, 18) in each, e.g. a bearing pin or a bearing recess, for pivotal connection with a support part (11) that is attachable to a leaf part (1, 2) or that is articulated on this bearing part (15, 16, 18) of the support part (11),
- the free end region of the support arm (8) is articulated on a support bearing (23), or has a recess to pivotally support the support arm (8) on a furniture side support (20), and
- a pivot shaft (30) and/or a bearing or hub, e.g. a moulded part, to support the pivot part (3), is rotationally fixed, e.g. welded and/or positively connected, in the central region of the longer leg (5) preferably on a furniture side support (20), and/or to attach a rotary drive, e.g. a handle, rotary motor or rotary linkage.

2. Furniture fitting according to claim 1, **characterised in that** the support arm (10), the pivot part (3), the support arm (8) and the control lever (6) are mutually pivotable in the same plane or in parallel planes.

3. Furniture fitting according to claim 1 or 2, **characterised in that** the support arm (8) and/or the control lever (6) is shorter than the shorter leg (4) of the pivot part (3) and/or that the end region (14) of the control rod (7) adjacent to the control lever (6) is bent towards the control lever (6), and/or that an actuator, such as an adjusting rod, is rotatably connected to the longer leg (5) and/or the control lever (6) and/or the pivot shaft (30), and/or the connection point (13) of the pivoting part (3) of the control lever (6) is, or can be, connected to the pivot shaft (30) or the bearing or hub in the range of 30 to 45% of the length of the longer leg (5), measured from the free end of the longer leg (5), and/or that the rotatably connected pivot part (3) is, or can be, connected to the pivot shaft (30) directly or close to its connection point (13) with the control lever (6).

4. Furniture fitting according to one of the claims 1 to 3, **characterised in that** a positioning aid (70) is connected with the pivot shaft (30), which has an adjusting nut (51) and at least an energy storage mechanism (52, 52'), and that
- the pivot shaft (3) is rotatably connected or connectable with the adjusting nut, and
- the energy storage mechanism (52, 52') supports the rotation of the pivot shaft (30) in its respective direction of rotation or resiliently dampens it.

5. Furniture fitting according to claim 4, **characterised in that** the pivot shaft (30) and/or the adjusting nut (51) is mounted in a bearing (56), preferably a bearing plate (82) of the positioning aid (70), and/or that guides (55, 55') of the adjusting nut (51) are in the form of guide curves for a respective energy transducer (53) of the two energy storage mechanisms (52, 52'), wherein the bearing (56) is, or may be optionally, mounted on a support (20) of a furniture frame, wherein the energy storage mechanisms (52, 52') are pivotably mounted on the bearing (56) and/or on the support (20).

6. Furniture fitting according to claim 5, **characterised in that** at least one of the two bearing surfaces (72, 74) of the adjusting nut (51) facing the energy transducer (53) is in the form of a protrusion, against which the energy transducer (53) can be applied or pressed upon pivoting of the adjusting nut (51), and/or that helical compression springs, shock absorbers, gas springs or gas pressure accumulators are provided as energy storage mechanisms (52, 52').

7. Furniture fitting according to one of the claims 1 to 6, **characterised in that** the energy transducer (53) can be extended from the energy storage mechanism (52, 52') in the unloaded position, while, when under load, it can be retracted or pressed in against the force of the respective energy storage mechanism (52, 52'), wherein the respective energy storage mechanism (52, 52') can thus be loaded and, upon loading, the rotation of the adjusting nut (51) and the pivoting of the leaf parts (1, 2) is dampened, while, upon unloading, the rotation of the adjusting nut (51) and the swinging out of the leaf parts (1, 2) is power-assisted.

8. Piece of furniture, in particular a table, cupboard or worktop, with a first and a second leaf part (1, 2), which together form an auxiliary leaf, **characterised in that** the leaf parts (1, 2) are connected with a fitting according to one of the claims 1 to 7 enabling them to be swung and folded.

9. Piece of furniture according to claim 8, **characterised in that** each leg (4, 5) of the U-shaped pivot part (3) is pivoted at the bottom of each of the leaf parts (1, 2), wherein, in the open position of the auxiliary leaf or with the alignment of the two leaf parts (1, 2) in one plane, the articulation points (15, 16) of the respective leg (4, 5) of the pivot part (3) of the butt joint (37) between the two leaf parts (1, 2) are located closer than the peripheral edges (17) of the respective leaf parts (1, 2), and/or that the free end of the support element (10) where the edge (17) of the first leaf part (1) is located closer to the region of this leaf part (1), is pivotably articulated, and on which leaf part (1) the end region (5') of the longer leg (5) of the U-shaped pivot part (3) is also articulated, and/or that the second leaf part (2) on which the end region (4') of the shorter leg (4) of the pivot part (3) is articulated, preferably supports guide elements (19) directed laterally outwards or aligned parallel to the butt joint (37), e.g. laterally projecting rollers or projecting guide pins, and/or that the two leaf parts (1, 2) are interconnected with at least two parallel aligned furniture fittings, wherein the pivot parts (3), preferably the connection point (13) of each pivot part (3) with the control lever (6), of the adjacent fittings are rotationally fixed to one another via a connecting part forming a pivot shaft (30), e.g. via a rod or a pipe, or, optionally firmly connected with the furniture fitting via the pivot part (3) of only one of the pivot shafts (30).

10. Piece of furniture according to claim 8 or 9, **characterised in that** the connecting part is designed to serve as a pivot shaft (30) and/or as an extension or fitting and/or that the pivot shaft (30) and the connecting part has an extension piece, wherein the pivot shaft (30) and/or the connecting part and/or the extension piece are optionally connected to a rotary drive (75) or a driving part, and/or the pivot part (3) is pivotably mounted by means of the pivot shaft (30), and/or by means of the connecting part on the support (20) of the piece of furniture, and/or that the piece of furniture has at least one support (20), preferably two parallel aligned supports (20), on which the pivot shaft (30) and/or the connecting part are mounted, wherein the auxiliary leaf, if necessary, can be pulled out of, or pressed into, the piece of furniture with the support (20), and/or that the inner distance between the two legs (4, 5) of the U-shaped pivoting part (3) is greater than the thickness of the butt joint (37) adjacent region of the second leaf part (2) connected with the shorter leg (4), and/or that the support parts (11) on which the support elements (10) are pivotably mounted via the leg (4, 5), are fixed on the underside of the leaf parts (1, 2).

11. Piece of furniture according to one of claims 8 to 10, **characterised in that** in the case of two or more furniture fittings fixed side by side to an auxiliary leaf, the pivot arm (3) of the fittings are non-rotatably connected to one another via the pivot shaft (30) and/or the connecting part, wherein the connecting part with the bearing or pivot shaft (30) is rotatably mounted on the one or more supports (20) and, optionally, an end region of the connecting part is connected with a handle or an actuator, e.g. a rotary drive (75) or a motor, and/or that one end of the pivot shaft (30) is supported on at least one support (20), which is provided with at least one leg and is adjustable with respect to a piece of furniture, preferably a tabletop or worktop, wherein, optionally, the other end of the pivot shaft (30) is mounted on a further support (20) lying below the level of the tabletop and supported by the piece of furniture or the tabletop or worktop and/or that the support arm (8) is articulated on the support (20) or attached to a support bearing (23) fixed to the support (20).

12. Piece of furniture, in particular a table, according to any one of the claims 8 to 11, **characterised in that** a positioning aid (70) is connected with the connection point (13) and/or the central region of the longer leg (5) of the control lever (3), and/or the extension piece, and/or the control lever (6), and/or the pivot shaft (30) of the pivot part (3), and/or the connecting part, which supports or dampens the pivoting of the leaf parts (1, 2), especially at the beginning and at the end of its pivoting movements, or the pivoting movement of the pivoting part (3) over a region of the respective pivoting movement, wherein, upon loading, the rotation of the adjusting nut (51) and the pivoting of the leaf parts (1, 2) is dampened, while, upon unloading, the rotation of the adjusting nut (51) and the pivoting of the leaf parts (1, 2) is power-assisted, and/or that, in the case of aligned parallel leaf parts (1, 2) of the longer leg (5) of the pivoting part (3), an angle of 5 to 20° is formed with the surface of the leaf parts (1, 2), and/or that the pivot part (3) is pivotable by an angle of 15° to 170° about the connection (13) or the support of the bearing or pivot shaft (30), and/or that the support arm (8) extends inwardly downwards in the case of aligned parallel leaf parts (1, 2) in the direction of the butt joint (37), while in the case of superposed leaf parts (1, 2), it extends outwardly downwards with respect to the nearest edge (17), and/or that in the case of parallel aligned leaf parts (1, 2) and upon rotation of the pivot part (3) about its connection point (13) or upon rotation of the pivot shaft (30), wherein the end region (5') of the longer leg (5) moves in the direction towards the butt joint (37), the edge (17) of the second leaf part (2) can be raised and slidably guided by a guide (21) out towards the butt joint (37) and can thus be lowered with its butt joint (37) adjacent edge region, and inserted in the space delimited by the two legs (4, 5) of the pivot part (3), while the first leaf part (1) can be raised simultaneously and displaced on the inwardly pivoted second leaf part (2), and/or that, in the case of superposed leaf parts (1, 2), wherein the first leaf part (1) lies above the second leaf part (2) and upon rotation of the pivot part (3) about its connection point (13) or about the axis of the pivot shaft (30) in one direction of rotation, wherein the end region (5') of the longer leg (5) moves away from the butt joint (37), the edge (17) of the second leaf part (2) can be raised and simultaneously the region distant from the butt joint of the first plate (1) is supported by the support arm (10), and that, upon pivoting of the pivot arm (3), it is moved in a direction in which the end region (5') of the longer leg (5) is moved in the direction of the edge (17) of the first leaf, wherein the first leaf (1) can be raised with the longer leg (5) and displaced in the direction of the edge (17) while being supported by the support arm (10).

13. Piece of furniture, in particular a table, according to any one of the claims 8 to 12, **characterised in that** the guide part (19) is mounted in or on the guide (21), which is formed or fastened to the support(s) (20), wherein, as necessary, the guide (21) on the carrier (20) increasingly extends outwards from the region of the pivot part (3) and which, optionally, in the open position of the two end regions parallel to the leaf parts (1, 2) has end guide regions (22), and/or that the respective plane in which the support element (10), the pivot part (3), the support arm (8) and the control lever (6) are pivotably mounted, extends perpendicular to the butt joint (37) of the two leaf parts (1, 2) and/or perpendicular to the direction of movement of the auxiliary leaf upon extension from, or retraction into, a piece of furniture.

14. Piece of furniture according to one of the claims 8 to 13, **characterised in that** in the region of the peripheral edge of the two leaf parts (1, 2) a downwardly projecting protrusion (40) is formed in each case, which is adapted to the downwardly projecting edge cover (40') in the case of a tabletop or a worktop, and this is designed as an extension and/or that two parallel supports (20) are provided between which the two leaf parts are arranged on their pivot shaft (30) rotatably supported on the supports (20), wherein, optionally, the two supports (20) are connected with support members and/or frame parts and/or edge or guide strips (25) preferably aligned parallel to the pivot shaft (30), and are adjustable with respect to one another with and/or on these parts or strips.

15. Piece of furniture according to one of the claims 8 to 14, **characterised in that** the positioning aid (70) is fastened in particular to the bearing plate (82) and/or the bearing (56), on a support (20) of the piece of furniture, in particular on a cross-member of a table and/or **in that** the pivot shaft (30) is mounted on the support (20) and connected to the positioning aid (70) and/or is mounted on the bearing plate (63) and/or the bearing (56), and/or that the ends of the energy storage mechanisms (52, 52') facing away from the adjusting nut (51) can be pivoted on the furniture frame, preferably on the support (20) of the piece of furniture, and/or are mounted on the bearing (56) of the adjusting nut (51), and/or **in that** the support element (10) and/or its bearing part (18) and/or the control rod (7) and/or an upwardly projecting shock absorber (90) at the pivot pins (9) arranged at the articulation point (9), are supported in particular by spiral springs, against which the first leaf part (1) can be applied in the end portion of its retraction and/or that the end region (5') of the longer leg (5) of the pivot part (3) is connected with the furniture frame or the support (20) via a spring (71), which cushions in particular the final portion of the swivelling-out movement of the first leaf part (1) or supports the initial portion of its swivelling-out movement.

## Revendications

1. Armature de meuble permettant la pose et le pivotement d'une première et d'une deuxième partie (1, 2) d'un plateau supplémentaire dans des meubles, de préférence pour compléter des plateaux de table ou de travail, **caractérisée**
- **en ce que** l'armature de meuble comporte un élément pivotant (3) en forme de U avec une branche courte (4) et une branche longue (5), la branche longue (5) étant reliée dans sa zone centrale, en particulier dans une zone de liaison (13) ou par l'intermédiaire d'un élément de liaison, de préférence une tige de liaison (30), de manière solidaire en rotation avec un levier de guidage (6), à l'extrémité libre duquel est articulée une tige de guidage (7), à l'autre extrémité de laquelle un bras de support (8) est articulé dans un point d'articulation (9),
- **en ce qu'**un bras d'appui (10) est articulé de manière pivotante sur la tige de guidage (7) dans le point d'articulation (9) du bras de support (8),
- **en ce que** dans l'extrémité libre respective du bras d'appui (10) et dans la zone d'extrémité (4') de la branche courte (4) et dans la zone d'extrémité (5') de la branche longue (5) est réalisé respectivement un élément de palier (15, 16, 18), tel qu'un tourillon ou un évidement de palier, pour la liaison pivotante avec un élément de support (11) apte à être fixé sur une partie de plateau (1, 2), ou l'élément de support (11 est articulé sur ledit élément de palier (15, 16, 18),
- **en ce que** la zone d'extrémité libre du bras de support (8) est articulée sur un palier de support (23) ou comporte un évidement pour le montage pivotant du bras de support (8) sur un support (20) du côté du meuble, et
- **en ce que** dans la zone centrale de la branche longue (5) sont fixés de manière solidaire en rotation, par exemple par soudage ou par conjugaison de forme, un arbre pivotant (30) et/ou une pièce de palier ou embout, telle qu'une pièce moulée, pour le montage de l'élément pivotant (3), de préférence sur un support (20) du côté du meuble, et/ou pour la fixation d'un système d'entraînement rotatif, par exemple une poignée, un moteur rotatif ou un ensemble de tiges rotatives.

2. Armature de meuble selon la revendication 1, **caractérisée en ce que** le bras d'appui (10), l'élément pivotant (3), le bras de support (8) et le levier de guidage (6) sont aptes à pivoter les uns par rapport aux autres dans le même plan ou dans des plans parallèles.

3. Armature de meuble selon la revendication 1 ou 2, **caractérisée en ce que** le bras de support (8) et/ou le levier de guidage (6) sont plus courts que la branche courte (4) de l'élément pivotant (3), et/ou **en ce que** la zone d'extrémité (14), proche du levier de guidage (6), de la tige de guidage (7) est réalisée sous forme coudée vers le levier de guidage (6), et/ou **en ce qu'**un organe d'actionnement, tel qu'une tige d'actionnement, est relié de manière solidaire en rotation avec la branche longue (5) et/ou le levier de guidage (6) et/ou l'arbre pivotant (30), et/ou **en ce que** la zone de liaison (13) du levier pivotant (3) avec le levier de guidage (6) ou le raccordement ou la fixation de l'arbre pivotant (30) ou de la pièce de palier ou embout se situent dans une plage de 30 à 45 % de la longueur de la branche longue (5), mesurée à partir de l'extrémité libre de ladite branche (5), et/ou **en ce que** l'élément pivotant (3) est relié ou peut être relié directement de manière solidaire en rotation à l'arbre pivotant (30) au niveau de la zone ou dans la zone ou à proximité de sa zone de liaison (13) avec le levier de guidage (6).

4. Armature de meuble selon l'une quelconque des revendications 1 à 3, **caractérisée**
- **en ce qu'**un auxiliaire d'actionnement (70), comportant une douille d'actionnement (51) et au moins un accumulateur de force (52, 52'), est relié à l'arbre pivotant (30),
- **en ce que** l'arbre pivotant (30) est relié ou peut être relié de manière solidaire en rotation à la douille d'actionnement, et
- **en ce que** les accumulateurs de force (52, 52') favorisent ou amortissent de manière flexible une rotation de l'arbre pivotant (30) dans sa direction de rotation respective.

5. Armature de meuble selon la revendication 4, **caractérisée en ce que** l'arbre pivotant (30) et/ou la douille d'actionnement (51) sont montés dans un palier (56), de préférence une plaque de support (82) de l'auxiliaire d'actionnement (70), et/ou **en ce que** des guidages (55, 55') de la douille d'actionnement (51) sont réalisés sous la forme de courbes de guidage pour un capteur de pression (53) respectif des deux accumulateurs de force (52, 52'), le palier (56) étant monté ou fixé, le cas échéant, sur un support (20) d'un bâti du meuble, les accumulateurs de force (52, 52') étant montés pivotants sur le palier (56) et/ou sur le support (20).

6. Armature de meuble selon la revendication 5, **caractérisée en ce qu'**au moins l'une des deux surfaces d'appui (72, 74) de la douille d'actionnement (51), orientées vers les capteurs de pression (53), a la forme d'un bombement, contre lequel les capteurs de pression (53) peuvent venir en appui ou être pressés lors du pivotement de la douille d'actionnement (51), et/ou **en ce que** des ressorts de pression hélicoïdaux, des amortisseurs, des ressorts pneumatiques ou des accumulateurs pneumatiques sont prévus pour former les accumulateurs de force (52, 52').

7. Armature de meuble selon l'une quelconque des revendications 1 à 6, **caractérisée en ce que** dans la position non sollicitée, les capteurs de pression (53) peuvent être déplacés hors des accumulateurs de force (52, 52') et, en cas de sollicitation, peuvent être introduits ou poussés dans l'accumulateur de force (52, 52') respectif à l'encontre de la force de celui-ci, et, de ce fait, l'accumulateur de force (52, 52') respectif peut être chargé, et pendant le processus de charge amortit la rotation de la douille d'actionnement (51) et le pivotement vers l'intérieur des parties de plateau (1, 2) et pendant le processus de décharge favorise en force la rotation de la douille d'actionnement (51) et le pivotement vers l'extérieur des parties de plateau (1, 2).

8. Meuble, en particulier table, caisson ou plateau de travail, comportant une première et une deuxième partie de plateau (1, 2) qui forment conjointement un plateau supplémentaire, **caractérisé en ce que** les parties de plateau (1, 2) sont reliées, de manière pivotante et repliable, à une armature selon l'une quelconque des revendications 1 à 7.

9. Meuble selon la revendication 8, **caractérisé en ce que** chaque branche (4, 5) de l'élément pivotant (3) en forme de U est articulée de manière pivotante sur la face inférieure de chacune des parties de plateau (1, 2), et dans la position d'ouverture du plateau supplémentaire ou en cas d'alignement des deux parties de plateau (1, 2) dans un plan, les points d'articulation (15, 16) de chaque branche (4, 5) de l'élément pivotant (3) sont disposés plus près du joint (37) entre les deux parties de plateau (1, 2) que des bords (17) des parties de plateau (1, 2) respectives, et/ou **en ce que** l'extrémité libre du bras d'appui (10) est articulée de manière pivotante dans la zone de la première partie de plateau (1), située plus près du bord (17) de cette partie de plateau (1), à laquelle partie de plateau (1) est également articulée la zone d'extrémité (5') de la branche longue (5) de l'élément pivotant (3) en forme de U, et/ou **en ce que** la deuxième partie de plateau (2), à laquelle est articulée la zone d'extrémité (4') de la branche courte (4) de l'élément pivotant (3), porte des éléments de guidage (19), qui de préférence partent latéralement ou sont alignés parallèlement au joint (37), par exemple des rouleaux latéralement saillants ou des tenons de guidage en porte-à-faux, et/ou **en ce que** les deux parties de plateau (1, 2) sont reliées entre elles par au moins deux armatures de meuble parallèles entre elles, les éléments pivotants (3), de préférence la zone de liaison (13) de l'élément pivotant (3) respectif avec le levier de guidage (6), des armatures situées côte à côte sont reliés entre eux de manière solidaire en rotation par l'intermédiaire d'un élément de liaison, formant un arbre pivotant (30), par exemple par l'intermédiaire d'une tige ou d'un tube, ou par l'intermédiaire de l'arbre pivotant (30) relié de manière fixe à l'élément pivotant (3) de l'une des deux armatures de meuble seulement.

10. Meuble selon la revendication 8 ou 9, **caractérisé en ce que** l'élément de liaison agit ou est réalisé comme un arbre pivotant (30) et/ou un embout ou une pièce de raccordement, et/ou **en ce que** l'arbre pivotant (30) ou l'élément de liaison porte un embout, l'arbre pivotant (30) et/ou l'élément de liaison et/ou l'embout sont reliés, le cas échéant, à un système d'entraînement rotatif (75) ou un élément d'actionnement, et/ou l'élément pivotant (3) est monté de manière pivotante sur le support (20) du meuble au moyen de l'arbre pivotant (30) et/ou au moyen de l'élément de liaison, et/ou **en ce que** le meuble comporte au moins un support (20), de préférence deux supports orientés parallèlement, sur lequel ou sur lesquels sont montés l'arbre pivotant (30) et/ou l'élément de liaison, le plateau supplémentaire étant monté avec le support (20) de manière à pouvoir coulisser dans ou hors du meuble, et/ou **en ce que** la distance intérieure entre les deux branches (4, 5) de l'élément pivotant (3) en forme de U est supérieure à l'épaisseur de la zone, proche du joint (37), de la deuxième partie de plateau (2) reliée à la branche courte (4), et/ou **en ce que** les paliers de support (11), sur lesquels l'élément d'appui (10) et les deux branches (4, 5) sont montés de manière pivotante, sont fixés à la face inférieure des parties de plateau (1, 2).

11. Meuble selon l'une quelconque des revendications 8 à 10, **caractérisé en ce que**, en présence de deux ou plusieurs armatures de meuble fixées les unes à côté des autres sur un plateau supplémentaire, les bras pivotants (3) des armatures sont reliés entre eux de manière solidaire en rotation par l'intermédiaire de l'arbre pivotant (30) et/ou de l'élément de liaison, ledit élément de liaison, constituant l'axe de palier ou l'arbre pivotant (30), est monté rotatif sur le ou les supports (20) et, le cas échéant, une zone d'extrémité de l'élément de liaison est reliée à une poignée ou un dispositif d'actionnement, tel qu'un système d'entraînement rotatif (75) ou servomoteur, et/ou **en ce qu'**une extrémité de l'arbre pivotant (30) est mise en appui sur au moins un support (20) qui est muni d'un pied et peut être déplacé par rapport à un meuble, de préférence un plateau de table ou plateau de travail, l'autre extrémité de l'arbre pivotant (30) étant montée, le cas échéant, sur un autre support (20), situé au-dessous du niveau du plateau de table et supporté par le meuble ou le plateau de table ou plateau de travail, et/ou **en ce que** le bras de support (8) est articulé sur le support (20) ou sur un tourillon (23) fixé au support (20).

12. Meuble, en particulier table, selon l'une quelconque des revendications 8 à 11, **caractérisé en ce qu'**à la zone de liaison (13) et/ou à la zone centrale de la branche longue (5) du levier pivotant (3) et/ou à l'embout et/ou au levier de guidage (6) et/ou à l'arbre pivotant (30) de l'élément pivotant (3) et/ou à l'élément de liaison est relié un auxiliaire d'actionnement (70) qui favorise ou amortit le pivotement des parties de plateau (1, 2), en particulier au début et à la fin de leurs mouvements de pivotement ou du mouvement de pivotement de l'élément pivotant (3) sur un tronçon du mouvement de pivotement respectif, la rotation de la douille d'actionnement (51) et le pivotement vers l'intérieur des parties de plateau (1, 2) étant amortis pendant le processus de charge et la rotation de la douille d'actionnement (51) et le pivotement vers l'extérieur des parties de plateau (1, 2) étant favorisés en force pendant le processus de décharge, et/ou **en ce que**, lorsque les parties de plateau (1, 2) sont disposées parallèlement, la branche longue (5) de l'élément pivotant (3) forme avec la surface des parties de plateau (1, 2) un angle de 5 à 20°, et/ou **en ce que** l'élément pivotant (3) est apte à pivoter sur un angle de 150 à 170° autour de la zone de liaison (13) ou du palier de l'axe de palier ou arbre pivotant (30), et/ou **en ce que** le bras de support (8) s'étend en étant orienté en direction du joint (37) vers l'intérieur et le bas lorsque les parties de plateau (1, 2) sont disposées parallèlement, et vers le bord (17) le plus proche vers le bas lorsque les parties de plateau (1, 2) sont superposées, et/ou **en ce que**, lorsque les parties de plateau (1, 2) sont disposées parallèlement et en cas de rotation de l'élément pivotant (3) autour de sa zone de liaison (13) ou en cas de rotation de l'arbre pivotant (30), la zone d'extrémité (5') de la branche longue (5) se déplaçant vers le joint (37), le bord (17) de la deuxième partie de plateau (2) peut être soulevé et celui-ci peut être déplacé vers le joint (37) en étant guidé par un guidage (21) et, en outre, peut être abaissé avec sa zone de bordure proche du joint et peut être introduit dans l'espace de l'élément pivotant (3), délimité par les deux branches (4, 5), la première partie de plateau (1) pouvant être soulevée en même temps et être déplacée au-dessus de la deuxième partie de plateau (2) pivotée vers l'intérieur, et/ou **en ce que**, lorsque les parties de plateau (1, 2) sont superposées, la première partie de plateau (1) étant disposée au-dessus de la deuxième partie de plateau (2), en cas de rotation de l'élément pivotant (3) autour de sa zone de liaison (13) ou autour de l'axe de l'arbre pivotant (30) dans un sens de rotation, dans lequel la zone d'extrémité (5') de la branche longue (5) s'éloigne du joint (37), le bord (17) de la deuxième partie de plateau (2) peut être soulevé et, en même temps, la zone éloignée du joint de la première partie de plateau (1) est supportée par le bras d'appui (10), et **en ce qu'**en cas de pivotement du bras pivotant (3) dans une direction dans laquelle la zone d'extrémité (5') de la branche longue (5) est déplacée vers le bord (17) de la première partie de plateau (1), ladite partie de plateau (1) avec la branche longue (5) peut être soulevée et, en appui sur le bras d'appui (10), peut être déplacée vers le bord (17).

13. Meuble, en particulier table, selon l'une quelconque des revendications 8 à 12, **caractérisé en ce que** l'élément de guidage (19) est monté dans ou sur le guidage (21), qui est réalisé ou fixé au ou aux supports (20), le cas échéant, le guidage (21) suivant un tracé montant vers l'extérieur sur le support (20) depuis la zone de l'élément pivotant (3) et possède, le cas échéant, dans ses deux zones d'extrémité des zones de guidage final (22) parallèles aux parties de plateau (1, 2) dans leur position d'ouverture, et/ou **en ce que** le plan respectif, dans lequel le bras d'appui (10), l'élément pivotant (3), le bras de support (8) et le levier de guidage (6) sont montés pivotants, s'étend perpendiculairement au joint (37) des deux parties de plateau (1, 2) et/ou perpendiculairement au sens de mouvement du plateau supplémentaire pendant un mouvement pour entrer ou sortir du meuble.

14. Meuble selon l'une quelconque des revendications 8 à 13, **caractérisé en ce que** dans la zone du bord des deux parties de plateau (1, 2) est réalisée respectivement une saillie (40) s'avançant vers le bas, laquelle, en tout cas, est adaptée au cache du bord (40') saillant vers le bas sur une table ou un plateau de travail ou est réalisée dans le prolongement dudit cache, et/ou **en ce qu'**il est prévu deux supports (20) parallèles, entre lesquels les deux parties de plateau sont montées pivotantes en étant disposées sur leur arbre pivotant (30) porté par les supports (20), les deux supports (20) étant reliés, le cas échéant, à des éléments d'appui et/ou des éléments de cadre et/ou des baguettes de bordure ou de guidage (25), orientés de préférence parallèlement à l'arbre pivotant (30), et pouvant être déplacés l'un par rapport l'autre avec et/ou sur ces éléments ou baguettes.

15. Meuble selon l'une quelconque des revendications 8 à 14, **caractérisé en ce que** l'auxiliaire d'actionnement (70), en particulier avec la plaque de support (82) et/ou le palier (56), est fixé sur un support (20) du meuble, en particulier sur une traverse d'une table, et/ou **en ce que** l'arbre pivotant (30) est monté sur le support (20) et est relié à l'auxiliaire d'actionnement (70) et/ou est monté sur la plaque d'appui (63) et/ou sur le palier (56), et/ou **en ce que** les extrémités, opposées à la douille d'actionnement (51), des accumulateurs de force (52, 52') sont montées pivotantes sur le bâti du meuble, de préférence sur le support (20) du meuble, et/ou sur le palier (56) de la douille d'actionnement (51), et/ou **en ce que** le bras d'appui (10) et/ou l'élément de palier (18) de celui-ci et/ou la tige de guidage (7) et/ou un boulon d'articulation (9) disposé dans le point d'articulation (9) supportent des amortisseurs (90), en particulier des ressorts de pression hélicoïdaux, en saillie vers le haut, contre lesquels la première partie de plateau (1) peut être mise en appui de manière amortie dans la partie d'extrémité de son mouvement d'introduction, et/ou **en ce que** la zone d'extrémité (5') de la branche longue (5) de l'élément pivotant (3) est reliée au bâti du meuble ou au support (20) par l'intermédiaire d'un ressort de traction (71), qui amortit en particulier la partie d'extrémité du mouvement d'extraction de la première partie de plateau (1) ou favorise la partie de début de son mouvement d'extraction.
